# EUROPÄISCHE PATENTSCHRIFT

(11) **EP 0 268 656 B1**
(45) Veröffentlichungstag und Bekanntmachung des Hinweises auf die Patenterteilung: **25.10.1989**
(21) Anmeldenummer: 87903870.1
(22) Anmeldetag: 27.05.1987
(51) Int. Cl.: B22C 9/10

(54) **VERFAHREN ZUR HERSTELLUNG VON FORMEN UND FORMTEILEN FÜR GIE EREIZWECKE, INSBESONDERE ZUR HERSTELLUNG VON KERNEN, UND EINRICHTUNG ZUR DURCHFÜHRUNG DES VERFAHRENS**
PROCESS FOR PRODUCING MOULDS AND MOULD ELEMENTS FOR CASTING PURPOSES, IN PARTICULAR FOR PRODUCING CORES, AND INSTALLATION FOR PERFORMING THE PROCESS
PROCEDE POUR FABRIQUER DES MOULES ET DES PARTIES DE MOULES A DES FINS DE FONDERIE, NOTAMMENT POUR FABRIQUER DES NOYAUX, ET INSTALLATION PERMETTANT LA MISE EN UVRE DU PROCEDE

(30) Priorität: 04.06.1986 DE 3618703
(43) Veröffentlichungstag der Anmeldung: 01.06.1988
(73) Patentinhaber: Eisenwerk Brühl GmbH, D-50321 Brühl (DE)
(72) Erfinder: SCHILLING, Herbert, D-5042 Erftstadt (DE)
(74) Vertreter: Maxton, Alfred, Dipl.-Ing.
(86) Internationale Anmeldenummer: EP8700277
(87) Internationale Veröffentlichungsnummer: WO8707543

(56) Entgegenhaltungen:
- EP-A- 0 083 713
- DE-B- 1 253 415
- FR-A- 1 556 932
- US-A- 2 624 084

## Beschreibung

Die Erfindung betrifft ein Verfahren zur Herstellung von Formen und Formteilen für Gießereizwecke, insbesondere zur Herstellung von Kernen, die aus wenigstens zwei Kernteilen zusammengesetzt und fest miteinander verbunden werden, wobei die einzelnen Kernteile in voneinander unabhängig arbeitenden Formmaschinen jeweils in einem aus wenigstens zwei Teilkästen bestehenden Kernkasten für sich geformt werden, wobei jeweils nach Abschluß des Formprozesses der einzelnen Kernteile deren Kernkasten so geöffnet wird, daß der Kernteil mit einem Teilkasten verbunden bleibt, danach die zusammenzufügenden Kernteile durch definierte Relativbewegung der Teilkästen zueinander zusammengefügt werden und jeweils nach dem Zusammenfügen zunächst aus dem einen Teilkasten gelöst und danach der zusammengefügte Kern aus dem anderen Teilkasten ausgestoßen wird, sowie eine Einrichtung zur Durchfürhrung des Verfahrens.

Mit dem Begriff "Kern" im Sinne dieser Anmeldung sind einmal zusammengesetzte Formteile zu verstehen, die in eine Gießform eingelegt werden und am fertigen Gußstück Hohlräume, Hinterschneidungen und ähnliche Problembereiche der Gießformgestaltung lösen, also Gießereikerne im herkömmlichen Sinne. Zum anderen umfaßt der Begriff im Sinne der vorliegenden Erfindung auch die Gießform selbst, die aus mehreren Teilen zusammengesetzt ist, die aber aus dem gleichen Formstoff und nach dem gleichen Verfahren wie Gießereikerne hergestellt werden; je nach der Form des zu erstellenden Gußstücks kann hierbei sowohl die Innenwandung und/oder auch die Außenwandung des Gußstücks durch die zusammengesetzten "Kernteile" begrenzt werden.

Die Herstellung von zusammengesetzten Kernen erfolgte bisher in der Weise, daß die einzelnen Kernteile geformt, aus der Kernform herausgenommen und zwischengelagert wurden und dann von Hand zusammengefügt wurden. Die feste Verbindung zwischen den einzelnen Kernteilen erfolgte hierbei entweder durch Verschrauben oder durch Reibschluß über jeweils an den Kernteilen angeordnete konische Zapfen und konische Aufnahmen, wobei ein entsprechender Preßdruck aufgebracht werden mußte. Der so fest zusammengefügte vollständige Kern wurde dann auf einem Fördermittel, beispielsweise einer Palette, abgelegt und für bestimmte Einsatzfälle anschließend über eine entsprechende Vorrichtung durch Tauchen geschwärzt, wobei hier der Überschuß der Tauchflüssigkeit abgeschleudert wurde. Dieses Verfahren ist sehr zeitaufwendig und hat darüber hinaus den Nachteil, daß durch das jeweils zwischen den einzelnen Fertigungsstufen erfolgte Ablegen und Wiederaufnehmen der einzelnen Kernteile diese unnötigen Beanspruchungen ausgesetzt sind, die zu Ausbrüchen oder aber auch zu Abrieb führen, der zu Maßabweichungen, Versatz der Kernteile zueinander, Spalten oder dgl. führen kann. Das hat zur Folge, daß die mit derartigen Kernen hergestellten Gußstücke mit einem erheblichen Arbeitsaufwand nachgearbeitet werden müssen, wobei insbesondere durch Versatz oder Spalten am Gußstück Grate entstehen, die zumindest in den Bereichen entfernt werden müssen, die bei der anschließenden mechanischen Bearbeitung des Gußstückes nicht mehr bearbeitet werden. Bei komplizierten Gußformen, wie beispielsweise Motorblöcken für Kraftfahrzeugmotoren, sind diese Bereiche zum Teil nur sehr schwer zugänglich, so daß das Entfernen von Gußgraten sehr arbeitsintensiv ist.

Aus der DE-A-1 253 415 und der den Oberbegriff des Anspruchs 1 bildenden DE-A1-3 200 193 sind Vorrichtungen bekannt, bei denen in nur einem Kernformkasten zwei Kernteile geformt werden und anschließend das Zusammenfügen der beiden Kernhälften durch eine Relativbewegung beider Kernkastenhäₗften noch in der Kernformmaschine erfolgt. Die Kernkastenhälften bleiben hier fest miteinander bzw. mit der Kernformmaschine verbunden, so daß die Führung und Zentrierung der zusammenzufügenden Kernteile über die Kernkastenhälften durch Ankoppelung erfolgt. Der Nachteil dieser vorbekannten Verfahren besteht darin, daß nur zweiteilige Kerne und damit praktisch nur Gießereikerne im herkömmlichen Sinne herstellbar sind; komplizierte mehrteilige Gießformen lassen sich auf diese Weise nicht herstellen.

Aus der DE-B1-1 758 959 ist es ferner bekannt, für einen aus zwei Teilen zusammengesetzten grünen Kern jeden Teil gesondert zu formen, die Teilkerne jeweils im Formunterkasten zu einer Fügestation zu transportieren und dort zusammenzupressen. Mit diesem Verfahren ist es jedoch nicht möglich, Kerne mit großer Formgenauigkeit oder aus mehr als zwei Teilen aufgebaute Kern herzustellen.

Der Erfindung liegt nun die Aufgabe zugrunde, das Verfahren zur Herstellung von Formen und Formteilen für Gießereizwecke, insbesondere zur Herstellung von Kernen, die aus mehreren fest miteinander zu verbindenden Kernteilen zusammengesetzt sind, so zu verbessern, daß kompliziertere, aus mehreren Kernteilen zusammengesetzte Kerne maschinell hergestellt und zusammengefügt werden können, sowie eine höhere Maßhaltigkeit und eine bessere Formgenauigkeit erreicht wird.

Diese Ausgabe wird mit dem erfindungsgemäßen Verfahren dadurch gelöst, daß der Teilkasten (Basisteilkasten) eines als Basiskernteil definierten Kernteils als Träger- und Zentrierelement mit diesem verbunden bleibt, von der Formmaschine gelöst und zur Durchführung der nachfolgenden Fügeoperation nacheinander zu dem jeweils geöffneten Kernkasten des nächstfolgenden, anzufügenden Kernteils verfahren und zur Durchführung der Fügeoperation gegen den noch in einem Teilkasten gehaltenen Kernteil bewegt wird und diesen aufnimmt und aus seinem Teilkasten löst, und so alle anderen Kernteile durch Zusammenfügen auf dem Basiskernteil aufgebaut werden und danach der vollständige Kern aus dem als Trägerelement dienenden Basisteilkasten ausgestoßen wird.

Der besondere Vorteil des erfindungsgemäßen Verfahrens liegt darin, daß nach Abschluß des Formprozesses die einzelnen Kernteile nicht vollständig aus ihren Kernkästen gelöst werden, sondern mit einem Teilkasten verbunden bleiben und durch Relativbewegung der sie haltenden Teilkästen zueinander zusammengefügt werden. Da nun die für das Zusammenfügen erforderliche geometrische Zuordnung und die daraus resultierende Relativbewegung der zusammenzufügenden Kernteile zueinander durch die entsprechende Ausrichtung und Bewegung der Teilkästen zueinander erfolgt, läßt sich der Fügevorgang mit großer Präzision durchführen, da die jeweils in ihrem Teilkasten gehaltenen Kernteile eine räumliche Ausrichtung aufweisen, wie sie nach einem vollständigen Ausformen nie wieder zu erreichen wäre. Hierbei wird mit Vorteil ausgenutzt, daß bei einem Formprozeß, bei dem das Bindemittel des Kernsandes nicht durch Temperatur, sondern durch chemischkatalytische Vorgänge aktiviert wird, die Teilkästen der einzelnen Formmaschinen während der Betriebsdauer praktisch eine gleichbleibende Temperatur aufweisen und so keine Maßabweichungen der Teilformen zueinander durch Wärmedehnungen auftreten. Damit ist es möglich, die einzelnen Teilkästen mit einander zuordenbaren Führungs-und Zentrierflächen zu versehen, so daß die Genauigkeit beim Zusammenfügen durch die Teilkästen selbst bewirkt werden kann. Da die räumlich-geometrische Ausrichtung nunmehr durch entsprechende Zentriermittel an dem jeweiligen Teilkasten vorgegeben werden kann, ist es selbst bei komplizierten Fügebewegungen möglich, das Zusammenfügen maschinell durchzuführen, beispielsweise durch die Überlagerung von Translations- und Drehbewegungen an einem oder beiden Teilkästen. Damit ist es möglich, nur einen der ein Kernteil haltenden und als Basisteilkasten definierten Teilkästen von seiner Kernformmaschine zu lösen und die einzelnen Fügeoperationen nacheinander durchlaufen zu lassen, da die Teilkästen jeweils selbstzentrierend sind. Da die zusammengefügten Kernteile nach der Fügeoperation und dem Lösen aus ihrem Teilkasten mit dem Basiskernteil nunmehr verbunden sind und damit vom Basisteilkasten getragen werden, bleibt die räumlich-geometrische Ausrichtung weiterhin aufrechterhalten, so daß auch nachfolgende maschinelle Fügeoperationen exakt durchgeführt werden können. Erst wenn alle Fügeoperationen abgeschlossen und alls Kernteile vollständig zusammengefügt sind, wird der fertige Kern aus dem Basisteilkasten ausgestoßen und kann dann beispielsweise von einem Greifer abgenommen und weiteren Behandlungsstationen zugeführt werden, beispielsweise zum Schwärzen getaucht werden.

Insbesondere bei Kernen, die, wie eingangs erläutert, eine Gießform bilden und in der Regel aus mehr als zwei Kernteilen zusammengesetzt sind, so daß nacheinander mehrere Fügeoperationen zu durchlaufen sind, wird mit Vorteil ausgenutzt, daß durch den Basisteilkasten eine definierte und damit reproduzierbare geometrische Ausrichtung aufrechterhalten werden kann, so daß die einzelnen Kernteile mit großer Präzision zusammengefügt werden können. Die einander zugeordneten Anlageflächen der einzelnen Kernteile sind hierbei während der Transportvorgänge keinerlei Verschleiß unterworfen, so daß sie präzise sowohl mit ihren Flächen als auch mit ihren Kanten zueinander liegen, so daß sich weder Spalten noch Versatzkanten bilden können. Auch derartige aus mehreren Kernteilen zusammengesetzte Kerne können je nach geometrischer Gestalt des Kerns in der unterschiedlichsten Weise fest miteinander verbunden werden, wobei es möglich ist, die unterschiedlichsten Verbindungsmethoden einzusetzen. So können Kernteile sowohl reibschlüssig, d. h. über konische Zapfen an einem Kernteil und konische Ausnehmungen im anderen Kernteil in gleicher Weise bewirkt werden wie Klebeverbindungen oder auch Schraubverbindungen. Insbesondere bei der reibschlüssigen Verbindung, aber auch bei der Klebeverbindung, hat das erfindungsgemäße Verfahren den Vorteil, daß durch die genau definierte Fügebewegung die konischen Zapfen nicht einseitig einem Abrieb ausgesetzt sind, sondern die den Reibschluß bildenden Flächen praktisch erst unmittelbar vor Erreichen der Anlage der Kernteile aneinander sich berühren und gegeneinander gepreßt werden.

Die Erfindung betrifft ferner eine Einrichtung zur Durchführung des Verfahrens, mit wenigstens zwei Kernformmaschinen zur Herstellung von Kernteilen, die jeweils einen aus wenigstens zwei Teilkästen zusammengesetzten Kernkasten aufweisen. Die Einrichtung ist erfindungsgemäß so ausgebildet, daß zumindest ein Teilkasten (Basisteilkasten) wenigstens einer Kernformmaschine mit einer Verfahreinrichtung in Verbindung steht, die die Kernformmaschine mit wenigstens einer Fügestation verbindet, daß die Fügestation mit einer Zentriereinrichtung für den zu verfahrenden Basisteilkasten versehen ist und eine Ausstoßvorrichtung für den jeweils mit dem Basiskernteil zusammenzufügenden Kernteil vorgesehen ist. Mit Hilfe der Zentriervorrichtung für den Basisteilkasten wird diesem eine im Raum genau definierte Lage vorgegeben, in der er dann mit dem anderen Teilkasten, der den anzufügenden Kernteil enthält, zusammengeführt werden kann. Bei einfach gestalteten Kernteilen kann die Fügebewegung in einer reinen Translationsbewegung bestehen, so daß die Fügevorrichtung im wesentlichen durch eine Pneumatik oder einen Hydraulik-Zylinder gebildet werden kann. Bei geometrisch komplizierteren Kernteilen ist die Fügevorrichtung so auszubilden, daß eine Überlagerung von wenigstens zwei Translationsbewegungen, ggf. aber auch der Überlagerung von Translationsbewegungen und Drehbewegungen ausgeführt werden kann, um den Kernteil in den in dem Basisteilkasten gehaltenen Kernteil einzufügen. Bei der Einrichtung sind dann mehrere Basisteilkästen vorzusehen, die im Kreislauf zwischen der zugehörigen Formmaschine und der oder den Fügestationen zu führen sind, damit die einzelnen Kernformmaschinen der Einrichtung weitgehend im Gleichtakt arbeiten können.

In vorteilhafter Ausgestaltung der Erfindung ist vorgesehen, daß die Fügevorrichtung Halte- und Zentrierelemente sowohl für den Basisteilkasten als auch für den Teilkasten mit dem anzufügenden Kernteil aufweist, die bei der Relativbewegung beider Teilkästen ineinandergreifen und so bemessen sind, daß die Zentrierelemente miteinander im Eingriff stehen, bevor die Kernteile zusammengefügt werden. Hierdurch ist sichergestellt, daß die Zentrierung der Teilkästen zueinander bereits erfolgt ist, bevor die miteinander zu verbindenden Kernteile sich berühren. Die Halte- und Zentrierelemente können ein Teil der Fügevorrichtung sein und beide Teilkästen zueinander zentrieren, bevor die Fügebewegung einsetzt. Besonders zweckmäßig ist es jedoch, wenn die Halte- und Zentrierelemente unmittelbar an den Teilkästen angeordnet sind, so daß unabhängig vom Aufbau der Fügevorrichtung sich die zusammenzuführenden Teilkästen selbst zentrieren. Dies erlaubt es, den Basisteilkasten frei zu verfahren.

In besonders vorteilhafter Ausgestaltung der Erfindung ist jedoch vorgesehen, daß die Fügevorrichtung jeweils durch die nachfolgende Kernformmaschine gebildet wird, wobei der offene, ungefüllte Teilkasten jeweils als Aufnahme für den Basisteilkasten dient. Dies hat den Vorteil, daß die vorhandene Präzision der Kernformmaschine beim Öffnen und Schließen der beiden damit verbundenen Teilkästen zugleich für die Fügeoperation ausgenutzt werden kann. Durch die Verfahreinrichtung wird der Basisteilkasten dem offenen, d. h. ungefüllten Teilkasten der Kernformmaschine zugeführt und von diesem aufgenommen. Durch die normale Schließbewegung der Kernformmaschine wird dann der Basisteilkasten mit seinem Kernteil, der auch schon von vorhergehenden Fügeoperationen zusammengesetzt sein kann, gegen den anderen Teilkasten der Kernformmaschine geführt, der den anzufügenden Kernteil hält und mit diesem zusammengefügt. Nach Lösen des angefügten Kernteils aus seinem Teilkasten, beispielsweise mittels eines Ausstoßers, wird dann der Basisteilkasten wieder über die normale Öffnungsbewegung abgesenkt und kann dann von der Verfahreinrichtung wieder aufgenommen und frei zur nächsten, als Fügestation wirkenden Kernformmaschine transportiert werden.

Zweckmäßig ist es, wenn der Basisteilkasten auf seiner Formmuldenseite und auf seiner der Formmulde abgekehrten Seite und jeweils die Kernkastenhälften für das anzufügende Kernteil der als Fügevorrichtung dienenden Kernformmaschine jeweils auf der Seite der Formmulde miteinander korrespondierende Zqntrierelemente aufweisen. Hierdurch bewirken die Teilkästen untereinander eine Zentrierung, so daß nicht allein die Präzision der Fügevorrichtung ausschlaggebend ist, sei es nun eine gesonderte Fügevorrichtung, sei es eine als Fügevorrichtung wirkende Kernformmaschine. Ein weiterer Vorteil besteht darin, daß bei jeder Überarbeitung der Teilkästen die Zentrierung kontrolliert und ebenfalls nachgearbeitet werden kann. Vorteilhaft ist es hierbei, wenn die Zentrierelemente an einer Teilkastenseite als Zentrierzapfen und an der anderen Teilkastenseite als Ausnehmungen ausgebildet sind.

In einer besonders vorteilhaften Ausgestaltung der Erfindung ist vorgesehen, daß der Zentrierzapfen jeweils im Teilkasten gegen ein Druckfederelement längsverschiebbar gehalten und an seinem freien Ende konisch zulaufend ausgebildet ist. Hierdurch wird erreicht, daß bei der Zusammenführung der Teilkästen diese zunächst gegeneinander zentriert werden und erst dann die Bewegung der Teilkästen relativ zueinander erfolgt. Dies erlaubt es auch, die Führung für den Zentrierzapfen mit einer hohen Passungsgüte auszubilden, da wegen der voraufgegangenen Zentrierung die Gefahr eines Verkantens nicht mehr gegeben ist, zumal die Bewegung im wesentlichen durch die Kernformmaschine erfolgt, die auf eine genaue Führung der Teilkästen ausgelegt ist. Durch die konische Ausbildung des freien Zapfenendes, insbesondere, wenn entsprechend einer weiteren Ausgestaltung der Erfindung die Ausnehmung im Teilkasten zur Aufnahme des Zentrierzapfenen vom Öffnungsbereich her konisch zulaufend ausgebildet ist, wird das "Einfädeln" des Zentrierzapfens in die Ausnehmung des anderen Teilkastens vereinfacht, zumal praktisch ohne Längsbewegung des Zentrierzapfens geringe Querkräfte zwischen beiden Teilen ausgeübt werden können.

Bildet man entsprechend einer weiteren Ausgestaltung die Einrichtung so aus, daß die Teilungsebene der Formkästen der einzelnen Kernformmaschinen im wesentlichen horizontal ausgerichtet ist, wobei auch der Basisteilkasten in dieser Ausrichtung verfahren wird, so ist nicht nur sichergestellt, daß das sich stufenweise auf dem Basisteilkasten aufbauende Kernpaket auch durch etwaige Erschütterungen während des Verfahrens sich nicht von dem Basisteilkasten lösen kann. Zum anderen wird im Zusammenwirken zwischen dem Gewicht des vom offenen Teilkasten einer Kernformmaschine aufzunehmenden Basisteilkastens und den Zentrierzapfen eine zuverlässige "selbsttätige" Verriegelung während der Bewegungsabläufe bei der Fügeoperation erreicht.

Bei einer derart ausgebildeten Einrichtung ist es zweckmäßig, wenn die längsverschieblichen Zentrierzapfen jeweils nach unten weisend an den Teilkästen der Kernformmaschine und an den Basisteilkästen angeordnet sind. Dadurch wird vermieden, daß abgelöste Formstoffteilchen in die Zapfenführungen gelangen. Zweckmäßig ist es hierbei, wenn die Ausnehmung in ihrem Bodenbereich eine nach außen durchgehende Öffnung aufweist. Hierdurch ist gewährleistet, daß in den nach oben offenen Ausnehmungen sich keine von den Kernteilen abfallenden Formstoffteilchen ansammeln können.

Die Erfindung wird anhand schematischer Zeichnungen eines Ausführungsbeispieles näher dargestellt. Es zeigen:
Fig. 1 den Verfahrensablauf in Form eines Fließbildes,
Fig. 2 einen modifizierten Verfahrensablauf in Form eines Fließbildes,
Fig. 3 ein Gußstück im Schnitt,
Fig. 4 in einem Schnitt das Zusammenfügen von mehreren Kernteilen zu einer vollständigen Gießform zur Erzeugung des Gußstückes gem. Fig. 3,
Fig. 5 eine Ausführungsform für ein Zentrierelement.

Der Verfahrensablauf wird zunächst vereinfacht am Beispiel eines zweiteiligen Kernes erläutert, der für ein Gußstück mit innenliegenden Hinterschneidungen beispielsweise aus zwei Kernteilen zusammengesetzt werden muß. Dementsprechend werden die beiden notwendigen Kernteile für einen derartigen Kern mit Hilfe von zwei Kernformmaschinen 1 und 11 hergestellt, die im Fließbild gem. Fig. 1 nur schematisch durch ihre Kernkästen 3 und 4 angedeutet sind. Die Kernformmaschinen sind üblicher Bauart und arbeiten beispielsweise in einem Kernformverfahren mit Aktivierung des Binders durch die Einleitung eines katalytisch wirkenden Gases in die geschlossene, mit Formstoff, beispielsweise Kernsand, gefüllte Form.

Nach dem Abbinden des Formstoffes werden die Kernkästen 3 und 4 geöffnet, d. h. die Teilkästen 3" und 4" werden so abgehoben, daß die Kernteile 5 und 6 jeweils durch ihre Haftung mit den Teilkästen 3' und 4' verbunden bleiben.

Nunmehr wird der Teilkasten 3' mit Hilfe einer Verfahreinrichtung 7, die im Fließbild lediglich durch den stark ausgezogenen Pfeil verdeutlicht ist, in eine Fügestation 8 verfahren und dort mit nicht näher dargestellten Fixiervorrichtungen, beispielsweise hydraulisch oder pneumatisch betätigbaren Spannratzen fixiert und zentriert. Hierbei hängt es praktisch von der Form des Kernteiles, der Ausrichtung seiner Teilungslinie und seiner Kernmarken ab, ob die Zentrierung und Fixierung in der Fügestation 8 in horizontaler Ausrichtung, wie dargestellt, oder in einer anderen Ausrichtung, beispielsweise geneigt oder vertikal erfolgt.

Der Teilkasten 4' mit dem Kernteil 6 wird ebenfalls über eine Verfahreinrichtung 9 zur Fügestation 8 so verfahren, daß der Teilkasten 4' genau senkrecht über dem Teilkasten 3' in der Fügestation positioniert ist. Über eine Fügevorrichtung 10, die stationär angeordnet sein kann oder aber auch mit dem bewegbaren Teil der Verfahreinrichtung 9 verbunden sein kann, wird dann der Teilkasten 4' mit dem Kernteil 6 auf den Teilkasten 3' mit dem Kernteil 5 abgesenkt und hierbei beide Kernteile zusammengefügt. Da nach der Fügeoperation der zusammengefügte Kern mit dem Teilkasten 3' weitergeführt wird, bildet dieser den Basisteilkasten. Über starre Führungselemente 11, beispielsweise Führungsstangen, Führungszapfen oder dgl., die entweder mit der Aufnahme der Fügestation 8 fest verbunden sind oder aber such mit dem als Basisteilkasten dienenden Teilkasten 3' fest verbunden sein können, wird nun dafür Sorge getragen, daß beim Absenken des Teilkastens 4' mit Hilfe der Fügevorrichtung 10 den Kernteil 6 in exakter geometrischer Ausrichtung zum Kernteil 5 angefügt wird, wobei je nach Form der Kernteile und auch der einander zugeordneten Kernmarken die Führungselemente 11 mit Anschlägen versehen sein können, die die Fügebewegung in Richtung auf den Basisteilkasten begrenzen. Sobald die Fügebewegung beendet ist, wird über einen nicht näher dargestellten Ausstoßmechanismus bekannter Bauart das nunmehr eingefügte Kernteil 6 von seinem Teilkasten 4' gelöst und der Teilkasten 4' wieder angehoben und über die Verfahreinrichtung 9 in die Kernformmaschine 2 zurückgeführt.

Die feste Verbindung zwischen den zusammengefügten Kernteilen kann nun durch Reibschluß erfolgen, beispielsweise durch konische Zapfen an einem Kernteil und entsprechend zugeordnete konische Ausnehmungen am anderen Kernteil, so daß mit der Fügebewegung allein durch das Eindrücken der Zapfen in die Ausnehmungen beide Kernteile fest miteinander verbunden sind. Bei dieser Verbindungsart kann nun unmittelbar nach dem Abheben des Teilkastens 4' durch einen Ausstoßmechanismus bekannter Bauart der vollständig zusammengefügte Kern aus dem Basisteilkasten 3' ausgestoßen und abtransportiert werden. Nach dem Lösen der Fixiervorrichtung kann der Basisteilkasten 3' über die Verfahreinrichtung 7 wieder in die Kernformmaschine 1 verfahren werden und der nächste Formvorgang ablaufen.

Muß aus Gründen der Größe und/oder des Gewichtes und/oder der auf den Kern einwirkenden Kräfte beim Gießvorgang eine festere Verbindung gegeben sein, so werden die beiden Kernteile in üblicher Weise mit Hilfe von Spezialschrauben fest miteinander verbunden. Das Verschrauben kann wie bisher von Hand mit Drucklauf oder mit Elektroschraubern noch in der Fügestation 8 vor dem Ausstoßen durchgeführt werden.

Da jedoch auch der Kern insgesamt vor dem Ausstoßen über den Basisteilkasten 3' eine reproduzierbare exakte räumliche Ausrichtung beibehält, kann dieser Arbeitsvorgang ebenfalls mechanisiert werden. Auch hier können entsprechende Schrauber noch in der Fügestation 8 nach dem Abfahren des Teilkastens 4' ansetzen. Zur Erhöhung des Arbeitstaktes der Maschine ist es jedoch zweckmäßig, über eine entsprechende weitere Verfahreinrichtung 12 den Basisteilkasten 3' aus der Fügestation 8 in eine "Schraubstation" 13 zu verfahren, dort über entsprechende Fixiervorrichtungen festzulegen und zu zentrieren und dann mit Schraubwerkzeugen 13' die Kernteile fest miteinander zu verschrauben.

Nach dem Verschrauben kann nun noch innerhalb der Schraubstation 13 oder aber auch in einer nachgeschalteten Übergabestation 14 der fertige Kern 5/6 über Ausstoßer 15 aus dem Basisteilkasten 3' ausgestoßen, von einem Greiferelement 16 aufgenommen und dem weiteren Produktionsablauf zugeführt werden.

Um nun mit den beiden Kernformmaschinen in etwa im Gleichtakt arbeiten zu können, muß bei einem Arbeitsablauf, bei dem ein Basisteilkasten 3' mehrere Stationen durchläuft, bevor der fertig zusammengefügte Kern ausgestoßen wird, eine größere Zahl von Basisteilkästen 3' vorgesehen werden, die die Einrichtung im Kreislauf durchlaufen.

Der Aufbau und der Ablauf der einzelnen Arbeitstakte der anhand von Fig. 1 erläuterten Einrichtung ist nun im wesentlichen von der Größe und der Form der zusammenzufügenden Kernteile abhängig. Es ist ohne weiteres zu erkennen, daß hier beispielsweise mehrere Kernformmaschinen stern- oder strahlenförmig um die Fügestation 8 angeordnet sein können, wenn beispielsweise mehr als zwei Kernteile zusammenzufügen sind.

Je nach Art und Zeitdauer der einzelnen Fügeoperationen kann es aber auch zweckmäßig sein, mehrere Kernformmaschinen in Reihe aufzustellen, jeder Kernformmaschine eine Fügestation zuzuordnen, die dann nacheinander von dem Basisteilkasten 3' durchlaufen werden, so daß jeweils dann ein weiterer Kernteil zugefügt wird. Mit Rücksicht auf die hohen Kosten für die mit großer Präzision herzustellenden Teilkästen braucht dann nur für eine der Kernformmaschinen, nämlich für diejenige, die den Basiskernteil formt, eine entsprechende Vielzahl von Basisteilkästen vorgesehen zu werden. Bei allen anderen Kernformmaschinen lassen sich noch hinreichende Leistungen erzielen, wenn jeweils der Teilkasten 4' nach dem Öffnen des Kernkastens zur zugehörigen Fügestation verfahren wird, die Fügeoperation durchgeführt wird und dann anschließend der leere Teilkasten 4' wieder zurück in die Kernformmaschine für einen neuen Formprozeß verfahren wird. Insbesondere bei Kernen, die aus mehr als zwei Kernteilen aufgebaut sind, können unterschiedliche Verbindungsverfahren angewendet werden, so können beispielsweise zwei Kernteile durch Kleben oder Reibschluß miteinander verbunden werden und anschließend nach dem Zufügen eines dritten oder vierten Kernteils das gesamte Paket miteinander verschraubt werden.

In Fig. 2 ist in Form eines Fließbildes ein gegenüber der Fig. 1 modifizierter Verfahrensablauf für einen aus drei Kernteilen zusammengesetzten Kern dargestellt. Aus der nachfolgenden Beschreibung läßt sich ersehen, daß gerade dieser Verfahrensablauf für ein präzises Zusammenfügen einer Vielzahl von Kernteilen zu einem Kernpaket besonders geeignet ist. Der Einfachheit halber ist jedoch der Verfahrensablauf nur für das Beispiel eines aus drei Kernteilen zusammengesetzten Kernpakets beschrieben.

Die Einrichtung weist drei Kernformmaschinen 1, 11 und 111 auf, in denen die Kernteile A, B und C geformt werden. Die Kernkästen werden jeweils durch die Teilkästen 3', 3" der Kernformmaschine I sowie B4', B4" sowie C4' und C4" der Kernformmaschine II bzw. 111 gebildet. Der Kernteil A bildet den Basiskernteil, so daß der Teilkasten 3' dementsprechend den Basisteilkasten bildet, der lösbar mit der Kernformmaschine verbunden ist und über eine nicht näher dargestellte Verfahreinrichtung, hier dargestellt durch die stark ausgezogenen Pfeile, innerhalb der Einrichtung verfahren werden kann. Die Teilkästen B4" und C4" sind jeweils fest mit ihrer zugehörigen Kernformmaschine II bzw. 111 verbunden.

Nachdem in der Kernformmaschine I der Basiskernteil A geformt worden ist, wird der Basisteilkasten 3' von der Verfahreinrichtung aufgenommen und zur Kernformmaschine II verfahren. In der Kernformmaschine II ist der Kernteil B bereits geformt, so daß der Kernkasten öffnet und der Teilkasten B4" nach unten so weit verfahren wird, daß der Basisteilkasten 3' in den so geöffneten Kernkasten 4 einfahren kann. Der anzufügende Kernteil B wird hierbei von dem Teilkasten B4' gehalten. Nun wird der Kernkasten B4 geschlossen, so daß durch den Teilkasten B4" der darüber befindliche Basisteilkasten 3' zentrierend aufgenommen wird und mit seinem Kernteil A gegen den Kernteil B im Teilkasten B4' geführt wird, bis der Kernteil B und der Kernteil A in der vorbeschriebenen Weise zusammengefügt sind. Danach wird über einen hier nicht näher dargestellten Ausstoßmechanismus im Teilkasten B4' der Kernteil B aus dem Teilkasten B4' gelöst, so daß beim Absenken des Teilkastens B4" das nunmehr zusammengefügte Teilpaket nach unten bis in die Verfahrposition zurückbewegt werden kann. Danach wird der Basisteilkasten 3' von der Verfahreinrichtung in den nunmehr geöffneten Teilkasten C4' der Kernformmaschine 111 verfahren, in der in gleicher Weise durch das Anfügen des Kernteils C in der vorbeschriebenen Weise das Kernpaket komplettiert wird. Danach wird der Basisteilkasten 3' mit dem nunmehr vollständig zusammengefügten Kernpaket einem Ausstoßer 15 zugeführt und hierbei vom Basisteilkasten 3' gelöst und der Gießstation zugeführt. Der nunmehr geleerte Basisteilkasten 3' wird über die Verfahreinrichtung zurück zur Kernformmaschine I geführt. Dieser vorbeschriebene Verfahrensablauf läßt erkennen, daß für die Kernformmaschine I entsprechend der Taktzahl der Gesamteinrichtung mehrere Basisteilkästen 3' vorgesehen werden müssen, die dann im Kreislauf durch die Einrichtung geführt werden. Bei dieser Form der Einrichtung übernehmen somit die nachfolgenden Kernformmaschinen 11 und 111 zusätzlich jeweils noch die Funktion der Fügestation, so daß die durch die Kernformmaschinen vorgegebene Präzision auch für die Fügeoperation vorteilhaft ausgenutzt wird. Da jeweils die Teilkästen B4' und B4" bzw. C4' und C4" der nachfolgenden Kernformmaschinen 11 und 111 zur Erhöhung der Formgenauigkeit jeweils mit Zentrierungen versehen sind, bietet dies auch die Möglichkeit, den jeweils aufzunehmenden Basisteilkasten 3' bei entsprechender Ausstattung mit Zentrierungen am Kasten selbst jeweils vom offenen Teilkasten B4" bzw. C4" zentriert aufzunehmen und so eine selbstzentrierende Fügeoperation durchführen zu können.

Das Verfahren und damit auch die anhand des Fließbildes nach Fig. 1 und Fig. 2 beschriebenen Einrichtungen können in der Weise abgewandelt werden, daß beispielsweise bei einem aus vier Teilen zusammengesetzten Kern jeweils in einer Fügeoperation, wie sie in Fig. 1 beschrieben ist, zwei Kernteile zusammengefügt werden und anschließend einer der aus zwei Kernteilen zusammengefügten Teilkerne dann in gleicher Weise mit dem bisher als Basisteilkasten genutzten Teilkasten in eine Schlußmontage verfahren werden und dort über diesen Basisteilkasten mit dem Basisteilkasten des anderen Kernteilpaketes zusammengefügt werden.

Da nach dem Öffnen des Kernkastens jeder Kernteil über die mit ihm verbundene Teilform gezielt handhabbar ist, können für einzelne Teilformen in diesem Arbeitsablauf auch noch Zwischenoperationen vorgesehen werden. So können beispielsweise beim Gießvorgang besonders gefährdete Zonen oder Kanten des Kerns durch Besprühen oder Bestreichen mit einem Schwärzeüberzug versehen werden. Aufgrund der über die Verbindung mit der Teilform eindeutig definierten räumlichen Zuordnung kann auch dieser Vorgang maschinell ausgeführt werden.

Fig. 3 zeigt in einem Schnitt als Anwendungsbeispiel ein drehsymmetrisches, schüsselförmiges Gußstück 17 mit einer Vielzahl von Hinterschneidungen. Die hierzu notwendige Gießform einschließlich der Kerne kann nicht aus einem Stück hergestellt werden, sondern muß vielmehr aus vier Kernteilen zusammengefügt werden.

Die Fügeoperation ist nun in Fig. 4 in den vier Einzelschritten a) bis d) gezeigt. Zur Herstellung wird eine Einrichtung eingesetzt, wie sie anhand von Fig. 2. beschrieben ist, wobei jedoch hier statt drei Kernformmaschinen insgesamt vier Kernformmaschinen eingesetzt werden. Die Schnittdarstellung in Fig. 4 a) zeigt die Herstellung des Basiskernteils 19 mit Hilfe einer Kernform, die in einen Unterteil U1 und einen Oberteil 01 geteilt ist. Nach dem Öffnen der Kernform, wie in Fig. 2 für die Kernformmaschine I beschrieben, verbleibt das Basiskernteil 19 in der Unterform U1, die zugleich den Basisteilkasten darstellt, der zum Fixieren und Zentrieren bei allen folgenden Fügeoperationen dient. Der Basisteilkasten U1 wird nun zur nachfolgenden Kernformmaschine 11 verfahren und dort geometrisch exakt fixiert. Damit ist auch der Kernteil 19 geometrisch exakt im Raum ausgerichtet.

Anschließend wird nun der Basiskernteil 19 an den anzufügenden Kernteil 20, der mit seiner Teilform 02 verbunden ist, herangeführt und mit diesem zusammengefügt, wobei in die Ausnehmung 21 im Kernteil 19 der Zapfen 22 des Kernteils 20 eingeführt wird. Bevor sich jedoch die Kernteile 19 und 20 überhaupt berühren, greifen Führungsbolzen 23 am Basisteilkasten U1 in den Teilkasten 02 ein, so daß unabhängig von etwaigen Ausrichtungsfehlern in der Schließbewegung der Kernformmaschine 11 die beiden Teilkästen und damit die beiden Kernteile exakt ineinander eingefügt werden. Anschließend werden dann in gleicher Weise in den Schritten c) und d) die Kernteile 24 und 25 eingefügt, wobei die Verbindung der einzelnen Kerne untereinander wiederum über entsprechende konische Zapfen erfolgt. Da die einzelnen Kernteile zur Bildung des Gesamtkerns fest miteinander verbunden sein müssen, kann dies beispielsweise über eine Klebeverbindung oder auch eine reibschlüssige Verbindung im Bereich der konischen Zapfen erfolgen.

Nach dem Einfügen und Lösen des letzten Kernteils 25 aus dem Teilkasten 04 wird anschließend über eine nicht dargestellte Ausstoßvorrichtung konventioneller Bauart die vollständige Gießform aus dem Basisteilkasten U1 ausgestoßen und kann dann für den weiteren Fertigungsvorgang abgenommen werden. Der Basisteilkasten U1 wird dann, wie in Fig. 2 dargestellt, über eine entsprechende Fördereinrichtung zur zugehörigen Kernformmaschine I zurückgeführt.

Die dargestellte und beschriebene Fügeoperation kann auch so vorgenommen werden, daß der Basisteilkasten U1 einmal aufgespannt wird und alle zugehörigen anderen Teilkästen 02, 03 und 04 nacheinander zu einer Fügestation geführt werden. Man kann auch nach jeder Fügeoperation den Basisteilkasten U1 zu einer entsprechend mehrteilig ausgebildeten gesonderten Fügestation um einen Takt weiterführen, so daß immer mehrere Teilkerne gleichzeitig zusammengefügt werden.

Das anhand von Fig. 3 und 4 beschriebene Beispiel zeigt, daß gerade die Herstellung vollständiger Gießformen einschließlich der einzulegenden Kerne im eigentlichen Sinne vollautomatisch erfolgen kann. Anstelle der üblichen Formkästen, mit denen durch Einrütteln eines Holzmodelles in Sand die Gießform gebildet wird, kann nun aus dem gleichen, zur Herstellung der Kerne verwendeten Formstoff und nach dem gleichen Verfahren die Außenform hergestellt werden. Da der eigentliche Kern und die Außenform aus dem gleichen Formstoff und in dem gleichen Verfahren, also mit gleicher Genauigkeit und gleichen Festigkeitseigenschaften hergestellt werden, kann nun auch das Zusammenfügen von Außenform und Kern entsprechend dem erfindungsgemäßen Verfahren erfolgen. Die Teilung von Kern und Außenform kann hierbei so vorgenommen werden, daß beim Zusammenfügen in aufeinanderfolgenden Fügeoperationen ggf. abwechselnd Teile der Außenform und Teile des Kerns zusammengefügt werden. Hierbei ist es sogar möglich, an sich zum Kern gehörige Teile in den entsprechenden Teil der Außenform zu integrieren und zusammen mit diesem zu formen, so daß sich beispielsweise ein schichtweiser Aufbau der Gießform ergibt.

Da üblicherweise zur Herstellung derartiger Kerne bzw. Gießformen Sand verwendet wird, und auch bei den vorbeschriebenen voll mechanisierten Form- und Fügeverfahren nicht ausgeschlossen werden kann, daß in geringfügigem Maße Abrieb oder nicht ausreichend eingebundene Sandkörner lose anfallen, besteht die Gefahr, daß einzelne Sandkörner in die Zentrierelemente gelangen und diese blockieren, sofern man nicht zusätzliche Reinigungsvorrichtungen vorsehen will, die vor jeder Fügeoperation automatisch die Führungs- und Zentrierelemente, beispielsweise wie in Fig. 1 dargestellt, reinigen. Insbesondere für den anhand von Fig. 2 beschriebenen Verfahrensablauf, bei dem die einzelnen Kernformmaschinen selbst die Fügeoperation übernehmen, ist es wichtig, daß die Zentrierelemente unmittelbar mit den Kernkastenteilen verbunden sind. Eine besondere Ausführungsform wird nachstehend anhand einer vereinfachten Zeichnung für die Kernformmaschine 11 gem. Fig. 2 beschrieben. Gleiche Teile sind hierbei mit den gleichen Bezugszeichen versehen.

Wie Fig. 5 zeigt, ist der Oberkasten B4' formmuldenseitig mit Zentrierzapfen 26 versehen, die im Teilkasten B4' gegen ein Druckfederelement 27 längsverschiebbar gehalten sind. Die Führung des Zentrierzapfens 26 kann hierbei in einer hochwertigen spielfreien Passung ausgebildet werden, da Formsandteile nicht in die obenliegende Führung gelangen können. Das freie Ende 28 des Führungszapfens 26 ist konisch zulaufend ausgebildet.

Der verfahrbare Basisteilkasten 3' ist auf seiner der Formmulde abgekehrten Unterseite in gleicher Weise mit gegen ein Druckfederelement 27 längsverschiebbaren Zentrierzapfen 26 versehen, die ebenfalls an ihrem freien Ende 28 konisch ausgebildet sind. Die Zentrierzapfen 26 des Basisteilkastens 3' können hierbei kürzer ausgebildet sein, da der Basisteilkasten 3' immer nur auf dem offenen, d. h. leeren unteren Teilkasten B4" abgesetzt wird. Die Zentrierzapfen 26 am oberen Teilkasten B4' müssen dagegen länger ausgebildet sein, da hier jeweils die Höhe des Basiskernteils A und die Höhe des anzufügenden Kernteils B sowie ein Mindestfreiraum für die nachstehend noch näher beschriebene Zentrierbewegung vorhanden sein muß.

Der untere Teilkasten B4" sowie der Basisteilkasten 3' sind auf der Seite ihrer Formmulde mit konisch zulaufenden Ausnehmungen 29 versehen, die dem konisch zulaufenden Ende 28 der zugehörigen Zentrierzapfen 26 zugeordnet sind. Die konisch zulaufenden Ausnehmungen 29 sind jeweils in ihrem Bodenbereich mit einer nach außen durchgehenden Öffnung 30 versehen, so daß in die Ausnehmung 29 einfallende Formsandteilchen sich in der Ausnehmung nicht ansammeln können und somit über eine lange Betriebszeit ein störungsfreier Betrieb gewährleistet ist.

Der über die Verfahreinrichtung zugeführte Basisteilkasten 3' wird nun zunächst von dem sich in Schließrichtung (Pfeil 31) bewegenden unteren Teilkasten B4" aufgenommen, wobei zunächst die konischen Enden 28 der Zentrierzapfen 26 in die Ausnehmungen 29 eingreifen und den Basisteilkasten 3' exakt zentrieren. Im weiteren Verlauf der Bewegung werden die Zentrierzapfen 26 gegen die Kraft des Druckfederelementes 27 eingedrückt, bis der Basisteilkasten 3' auf der Teilungsfläche des Teilkastens B4" aufliegt und im weiteren Verlauf der Schließbewegung von der Verfahreinrichtung abgehoben und gegen den oberen Teilkasten B4' geführt wird. Auch hier greifen zunächst die Zentrierzapfen 26 des Teilkastens B4' mit ihren konischen Enden 28 in die konischen Ausnehmungen 29 auf der Formmuldenseite des Basisteilkastens 3' ein, so daß hier die exakte Zentrierung gegeben ist, bevor die beiden zusammenzufügenden Kernteile A und B sich überhaupt berühren. Im weiteren Verlauf der Schließbewegung werden dann die Zentrierzapfen 26 eingedrückt, wobei die Schließbewegung so weit geführt wird, bis die beiden Kernteile A und B in der vorgesehenen Weise zusammengefügt sind. Anschließend wird die Bewegung in Öffnungsrichtung (Pfeil 32) eingeleitet, so daß der Basisteilkasten 3' mit dem nunmehr fest an den Kernteil A angefügten Kernteil B, ggf. nach Betätigung eines hier nicht näher dargestellten Ausstoßmechanismus am Teilkasten B4" abgesenkt wird.

Sobald die Verfahreinrichtung erreicht ist, löst sich beim weiteren Absenken der Basisteilkasten 3' vom Teilkasten B4", so daß der Basisteilkasten 3' frei zur nächsten Fügeoperation verfahren werden kann.

## Patentansprüche

1. Verfahren zur Herstellung von Formen und Formteilen für Gießereizwecke, insbesondere zur Herstellung von Kernen, die aus mehreren fest miteinander zu verbindenden Kernteilen zusammengesetzt sind, wobei die einzelnen Kernteile in voneinander unabhängig arbeitenden Formmaschinen (1, 2) jeweils in einem aus wenigstens zwei Teilkästen (3', 3"; 4', 4") bestehenden Kernkasten (3, 4) für sich geformt werden, wobei jeweils nach Abschluß des Formprozesses der einzelnen Kernteile (5, 6) deren Kernkasten so geöffnet wird, daß der Kernteil mit einem Teilkasten verbunden bleibt, danach die zusammenzufügenden Kernteile durch definierte Relativbewegung der Teilkästen (3', 4') zueinander zusammengefügt werden und jeweils nach dem Zusammenfügen zunächst aus dem einen Teilkasten (4') gelöst und danach der zusammengefügte Kern (5, 6) aus dem anderen Teilkasten (3') ausgestoßen wird, dadurch gekennzeichnet,
daß der Teilkasten (3') (Basisteilkasten) eines als Basiskernteil (5) definierten Kernteils als Träger- und Zentrierelement mit diesem verbunden bleibt, von der Formmaschine gelöst und zur Durchführung der nachfolgenden Fügeoperationen nacheinander zu dem jeweils geöffneten Kernkasten des nächstfolgenden, anzufügenden Kernteils verfahren und zur Durchführung der Fügeoperation gegen den noch in einem Teilkasten (4') gehaltenen Kernteil bewegt wird und diesen aufnimmt und aus seinem Teilkasten löst, und so alle anderen Kernteile (6) durch Zusammenfügen auf dem Basiskernteil (5) aufgebaut werden und danach der vollständige Kern (5, 6) aus dem als Trägerelement dienenden Basisteilkasten (3') ausgestoßen wird.

2. Verfahren nach Anspruch 1, dadurch gekennzeichnet, daß bei geöffnetem Kernkasten jeweils der offene Teilkasten (B4', C4') für den anzufügenden Kernteil (B, C) den Basisteilkasten (3') aufnimmt und die Fügeoperation durch die Schließbewegung dieses Kernkastens erfolgt und anschließend durch eine Rückbewegung des offenen Teilkastens (B4', C4') der Basisteilkasten (3') mit den zusammenzufügenden Kernteilen (A, B, C) für den Weitertransport freigegeben wird.

3. Verfahren nach einem der Ansprüche 1 bis 2, dadurch gekennzeichnet, daß die einzelnen Kernteile (A, B, C) beim Zusammenfügen fest miteinander verbunden werden.

4. Verfahren nach einem der Ansprüche 1 bis 2, dadurch gekennzeichnet, daß die Kernteile (A, B, C) erst nach dem vollständigen Zusammenfügen fest miteinander verbunden werden.

5. Verfahren nach Anspruch 4, dadurch gekennzeichnet, daß die Verbindung des vollständig zusammengefügten Kerns insbesondere durch Verschrauben erfolgt.

6. Einrichtung zur Durchführung des Verfahrens nach den Ansprüchen 1 bis 5, mit wenigstens zwei Kernformmaschinen (1, 11) zur Herstellung von Kernteilen, die jeweils einen aus wenigstens zwei Teilkästen (3', 3"; 4', 4") zusammengesetzten Kernkasten (3, 4) aufweisen, dadurch gekennzeichnet, daß zumindest ein Teilkasten (Basisteilkasten 3') wenigstens einer Kernformmaschine (1) mit einer Verfahreinrichtung (7) in Verbindung steht, die die Kernformmaschine (1) mit wenigstens einer Fügestation verbindet, daß die Fügestation (8) mit einer Zentriereinrichtung (11) für den zu verfahrenden Basisteilkasten (3') versehen ist und eine Ausstoßvorrichtung (10) für den jeweils mit dem Basiskernteil zusammenzufügenden Kernteil vorgesehen ist.

7. Einrichtung nach Anspruch 6, dadurch gekennzeichnet, daß die Fügevorrichtung (8) Halte-und Zentrierelemente (11; 26, 29) sowohl für den Basisteilkasten (3') als auch für den Teilkasten (4") mit dem anzufügenden Kernteil (6; B) aufweist, die bei der Relativbewegung beider Teilkästen (3', 4") ineinandergreifen und so bemessen sind, daß die Zentrierelemente (11; 26, 29) miteinander im Eingriff stehen, bevor die Kernteile zusammengefügt werden.

8. Einrichtung nach Anspruch 7, dadurch gekennzeichnet, daß die Fügevorrichtung jeweils durch die nachfolgende Kernformmaschine (11, 111) gebildet wird, wobei der offene, ungefüllte Teilkasten (B4°, C4") jeweils als Aufnahme für den Basisteilkasten (3') dient.

9. Einrichtung nach einem der Ansprüche 6 bis 8, dadurch gekennzeichnet, daß der Basisteilkasten (3') auf seiner Formmuldenseite und auf seiner der Formmulde abgekehrten Seite und jeweils die Kernkastenhälften für das anzufügende Kernteil (B, C) der als Fügevorrichtung dienenden Kernformmaschine (11, 111) jeweils auf der Seite der Formmulde miteinander korrespondierende Zentrierelemente (26, 29) aufweisen.

10. Einrichtung nach Anspruch 9, dadurch gekennzeichnet, daß die Zentrierelemente an einer Teilkastenseite als Zentrierzapfen (26) und an der anderen Teilkastenseite als Ausnehmungen (29) ausgebildet sind.

11. Einrichtung nach Anspruch 10, dadurch gekennzeichnet, daß der Zentrierzapfen (26) jeweils im Teilkasten gegen ein Druckfederelement (27) längsverschiebbar gehalten und an seinem freien Ende (28) konisch zulaufend ausgebildet ist.

12. Einrichtung nach Anspruch 10 oder 11, dadurch gekennzeichnet, daß die Ausnehmung (29) im Teilkasten (3', 4") zur Aufnahme des Zentrierzapfenendes (28) vom Öffnungsbereich her konisch zulaufend ausgebildet ist.

13. Einrichtung nach Anspruch 12, dadurch gekennzeichnet, daß die Ausnehmung (29) in ihrem Bodenbereich eine nach außen durchgehende Öffnung (30) aufweist.

14. Einrichtung nach einem der Ansprüche 6 bis 13, dadurch gekennzeichnet, daß der Basisteilkasten mit Mitteln zum Ausstoßen des vollständigen Kernes versehen ist.

15. Einrichtung nach einem der Ansprüche 6 bis 14, dadurch gekennzeichnet, daß die Teilungsebene der Formkästen in den einzelnen Kernformmaschinen (1, 11, 111) im wesentlichen horizontal ausgerichtet ist.

## Claims

1. Process for producing moulds and mould elements for casting purposes, in particular for producing cores which are composed of several core elements which are to be connected tightly to each other, the individual core elements being moulded per se each in a core box (3, 4) consisting of at least two partial boxes (3', 3"; 4', 4") in moulding machines (1, 2) which operate independently of each other, in each case after the moulding process of the individual core parts (5, 6) has been completed, their core boxes being opened in such a way that the core element remains connected to one partial box, whereafter the core elements which are to be joined are joined by a defined relative movement of the partial boxes (3', 4') to each other and after joining each are first released from one partial box (4') and then the joined core (5, 6) is pushed out of the other partial box (3'), characterised in that the partial box (3') (base partial box) of a core element which is defined as a base core element (5) remains connected to the latter as a support and centring element, is released from the moulding machine and in order to perform the subsequent joining operations is moved consecutively to the respective opened core box of the subsequent core element which is to be added and to perform the joining operation is moved against the core element which is still held in one partial box (4') and receives the latter and releases it from its partial box, and similarly all other core elements (6) are constructed by joining on the base core element (5) and thereafter the complete core (5, 6) is pushed out of the base partial box (3') which serves as a support element.

2. Process according to Claim 1, characterised in that when the core box is open in each case the partial box (B4', C4') for the core element (B, C) which is to be added, which box is open in each case, receives the base partial box (3') and the joining operation takes place due to the closing movement of said core box and subsequently, by a backwards movement of the open partial box (B4', C4'), the base partial box (3') with the core elements (A, B, C) which are to be joined are released for further transport.

3. Process according to one of Claims 1 to 2, characterised in that the individual core elements (A, B, C) are connected tightly to each other upon joining.

4. Process according to one of Claims 1 to 2, characterised in that the core elements (A, B, C) are only connected tightly to each other after joining is completed.

5. Process according to Claim 4, characterised in that the connection of the completely joined core takes place in particular by screwing.

6. Device for carrying out the process according to Claims 1 to 5, with at least two core moulding machines (I, 11) for producing core elements, which each have a core box (3, 4) composed of at least two partial boxes (3', 3"; 4', 4"), characterised in that at least one partial box (base partial box 3') of at least one core moulding machine (I) is connected to a displacing device (7), which connects the core moulding machine (I) with at least one joining station, that the joining station (8) is provided with a centring device (11) for the base partial box (3') to be displaced and an ejection device (10) for the respective core element which is to be joined with the base core element.

7. Device according to Claim 6, characterised in that the joining device (8) has holding and centring members (11; 26, 29) both for the base partial box (3') and for the partial box (4") with the core element (6; B) which is to be added, which members engage in each other upon the relative movement of both partial boxes (3', 4") and are dimensioned so that the centring members (11; 26, 29) are engaged in each other before the core elements are joined.

8. Device according to Claim 7, characterised in that the joining device is formed in each case by the subsequent core moulding machine (II, III), the open, non-filled partial box (84", C4") serving in each case as a receptacle for the base partial box (3').

9. Device according to one of Claims 6 to 8, characterised in that the base partial box (3') on its mould trough side and on its side facing away from the mould trough, and in each case the core box halves for the core element (B, C) which is to be added of the core moulding machine (II, 111) serving as the joining device in each case have on the side of the mould trough centring elements (26, 29) which correspond with each other.

10. Device according to Claim 9, characterised in that the centring elements are formed on one side of the partial box as centring pins (26) and on the other side of the partial box as recesses (29).

11. Device according to Claim 10, characterised in that the centring pin (26) is in each case held in the partial box against a pressure spring element (27) so as to be longitudinally displaceable and is designed to be conically tapering on its free end (28).

12. Device according to Claim 10 or 11, characterised in that the recess (29) in the partial box (3', 4") is designed to be conically tapering from the opening area to receive the end (28) of the centring pin.

13. Device according to Claim 12, characterised in that the recess (29) has in its base area an opening (30) which passes to the outside.

14. Device according to one of Claims 6 to 13, characterised in that the base partial box is provided with means to push out the complete core.

15. Device according to one of Claims 6 to 14, characterised in that the jointing plane of the mould boxes in the individual core moulding machines (I, 11, III) is substantially horizontal.

## Revendications

1. Procédé pour fabriquer des moules et des parties de moule à des fins de fonderie, notamment pour fabriquer des noyaux qui sont composés d'au moins deux plusieurs parties de noyau à assembler solidairement entre elles, selon lequel on moule séparément les différentes parties de noyau dans des machines à mouler (1, 2) fonctionnant de manière indépendante l'une de l'autre, chaque partie de noyau dans un châssis à noyau (3, 4) constitué d'au moins deux châssis partiels (3', 3"; 4', 4"), tandis que, une fois que l'opération de moulage de chacune des différentes parties de noyau (5, 6) est terminée, on ouvre son châssis de noyau de façon telle que cette partie de noyau reste solidaire de l'un des châssis partiels, puis, par un déplacement relatif défini des châssis partiels (3', 4'), on assemble entre elles les parties de noyau à réunir et, après cet assemblage, on sépare tout d'abord de l'un (4') des châssis partiels le noyau assemblé (5, 6), puis on l'expulse de l'autre châssis partiel (3'), caractérisé en ce qu'on laisse subsister, solidaire d'une partie de noyau définie comme étant une partie de noyau de base (5), le châssis partiel (3') (châssis partiel de base) de cette partie de noyau, châssis partiel qui sert d'élément de support et de centrage, on le sépare de la machine à mouler et, de manière successive, en vue d'exécuter l'opération suivante d'assemblage jointif, on le transfère jusqu'au châssis de noyau ouvert associé de la partie suivante de noyau à appliquer en vue de son assemblage et on le déplace contre la partie de noyau encore maintenue dans un châssis partiel (4'), pour qu'il s'y loge, de façon à réaliser l'opération d'assemblage jointif, puis on le sépare de son châssis partiel, et on monte ainsi toutes les autres parties de noyau (6) par assemblage sur la partie de noyau de base (5), puis on expulse ensuite le noyau complet (5, 6) hors du châssis partiel de base (3' ) servant d'élément de support.

2. Procédé suivant la revendication 1, caractérisé en ce que, le châssis de noyau étant ouvert, le châssis partiel ouvert (B4', C4') prévu pour la partie de noyau (B, C) à appliquer en vue de son assemblage reçoit à chaque fois le châssis partiel de base (3') et en ce que l'opération d'assemblage jointif s'effectue grâce au mouvement de fermeture de ce châssis de noyau, tandis qu'ensuite, grâce à un mouvement de retour du châssis partiel ouvert (B4', C4'), le châssis partiel de base (3'), avec les parties de noyau (A, B, C) assemblées, se trouve libéré pour le poursuite du transfert.

3. Procédé suivent l'une des revendications 1 et 2, caractérisé en ce que les différentes parties de noyau (A, B, C) sont rendues solidaires à demeure entre elles lors de l'assemblage.

4. Procédé suivant l'une des revendications 1 et 2, caractérisé en ce que les parties de noyau (A, B, C) ne sont rendues solidaires à demeure entre elles qu'après l'assemblage complet.

5. Procédé suivant la revendication 4, caractérisé en ce que la solidarisation du noyau assemblé complet s'effectue notamment par vissage.

6. Installation pour la mise en oeuvre du procédé suivant les revendications 1 à 5, comprenant au moins deux machines à mouler les noyaux (1, 11) qui permettent de fabriquer des parties de noyau et qui comportent chacune un châssis de noyau (3, 4) composé d'au moins deux châssis partiels (3', 3"; 4', 4"), caractérisée en ce qu'au moins un châssis partiel (châssis partiel de base 3') d'au moins l'une (1) des machines mouler les noyaux coopère avec un dispositif de transfert (7) qui réunit cette machine à mouler les noyaux (1) à au moins un poste d'assemblage jointif, en ce que ce poste d'assemblage jointif (8) est pourvu d'au moins un dispositif de centrage (11) pour le châssis partiel de base (3') à transférer et en ce qu'il est prévu un dispositif d'expulsion (10) pour la partie de noyau qui est à chaque fois à assembler à la partie de noyau de base.

7. Installation suivant la revendication 6, caractérisée en ce que le dispositif d'assemblage jointif (8) comprend, tant pour le châssis partiel de base (3') que pour le châssis partiel (4") comportant la partie de noyau à appliquer en vue de son assemblage (6, B), des éléments de maintien et de centrage (11; 26, 29) qui s'engagent les uns dans les autres lors du mouvement relatif des deux châssis partiels (3', 4") et sont dimensionnés de façon telle que ces éléments de centrage (11; 26, 29) viennent en prise les uns avec les autres avant que les parties de noyau ne soient assemblées.

8. Installation suivant la revendication 7, caractérisée en ce que le dispositif d'assemblage jointif soit constitué à chaque fois par la machine à mouler les noyaux (II, III) qui suit, le châssis partiel ouvert et non rempli (B4", C4") servant à chaque fois d'élément de réception pour le châssis partiel de base (3').

9. Installation suivant l'une des revendications 6 à 8, caractérisée en ce que le châssis partiel de base (3'), sur sa face à cavité de moulage et sur sa face opposée à la cavité de moulage, et chacune des deux moitiés de châssis de noyau prévues pour la partie de noyau (B, C), à appliquer en vue de son assemblage, de la machine à mouler les noyaux (11, III) servant de dispositif d'assemblage jointif, sur la face de la cavité de moulage pour chacune, comprennent des éléments de centrage (26, 29) correspondant entre eux.

10. Installation suivant la revendication 9, caractérisée en ce que les éléments de centrage sont réalisés sur une face du châssis partiel sous forme de tétons de centrage (26) et sur l'autre face de ce châssis partiel sous forme d'évidements (29).

11. Installation suivant la revendication 10, caractérisée en ce que chacun des tétons de centrage (26) est maintenu mobile en translation dans le châssis partiel à l'encontre d'un élément élastique (27) travaillant à la compression et est réalisé avec une forme conique à son extrémité libre (28).

12. Installation suivant la revendication 10 ou 11, caractérisée en ce que l'évidement (29) prévu dans le châssis partiel (3', 4") pour recevoir l'extrémité (28) du téton de centrage est réalisé avec une forme conique à partir de la zone de son ouverture.

13. Installation suivant la revendication 12, caractérisée en ce que le logement (29) comporte, dans la zone de son fond, une ouverture (30) traversant vers l'extérieur.

14. Installation suivant l'une des revendications 6 à 13, caractérisée en ce que le châssis partiel de base est muni de moyens permettant d'expulser le noyau complet.

15. Installation suivant l'une des revendications 6 à 14, caractérisée en ce que le plan de joint des châssis de moulage est orienté, pour les différentes machines mouler les noyaux (1, II, III), d'une manière essentiellement horizontale.
